# FASCICULE DE BREVET EUROPEEN

(11) **EP 0 281 433 B1**
(45) Date de publication et mention de la délivrance du brevet: **29.07.1992**
(21) Numéro de dépôt: 88400163.7
(22) Date de dépôt: 26.01.1988
(51) Int. Cl.: G21C 17/01, B25J 5/00

(54) **Système d'intervention sur les tuyauteries primaires et la boîte à eau d'un générateur de vapeur centrale nucléaire**
Arbeitssystem für primäre Rohrleitungen und Wasserkammer des Dampferzeugers eines Kernreaktors
Working system for primary pipes and water-chamber in a vapour generator of a nuclear plant

(30) Priorité: 28.01.1987 FR 8700994
(43) Date de publication de la demande: 07.09.1988
(62) Demande divisionnaire de: 91122369.1
(73) Titulaire: ELECTRICITE DE FRANCE Service National, 75008 Paris (FR)
(72) Inventeur: Gemma, Antoine, F-92190 Meudon (FR)
(74) Mandataire: Martin, Jean-Jacques

(56) Documents cités:
- EP-A- 0 146 833
- EP-A- 0 178 971
- FR-A- 2 538 602
- FR-A- 2 544 123
- FR-A- 2 566 309

## Description

La présente invention est relative à un système d'intervention sur les tuyauteries primaires et sur la boîte à eau d'un générateur de vapeur de centrale nucléaire.

Le document EP-A-0 178 971 décrit un système d'intervention permettant d'effectuer l'entretien et les réparations des boîtes à eau des générateurs de vapeur des centrales nucléaires.

Dans le cadre du remplacement d'un générateur de vapeur de centrale nucléaire, les opérations telles que découpe des tuyauteries, chanfreinage, soudage doivent être réaliséessur les parties à remplacer et en particulier sur la boîte à eau. La dose de rayonnement reçue par les opérateurs au cours de ces opérations est importante en raison de la contamination en substances radioactives qui se déposent sur les parois internes des parties précitées.

Une possibilité de diminuer les doses précitées reçues au cours de ce type d'intervention peut consister, préalablement aux interventions nécessaires à la réalisation de ces opérations, à décontaminer la tuyauterie primaire de la boîte à eau, sur une longueur de l'ordre de quelques mètres par exemple, la paroi interne de la boîte à eau et la plaque de partition par exemple.

Cette décontamination peut être effectuée par électrodécontamination par exemple et, avantageusement, par intervention de l'extérieur de la boîte à eau par la mise en oeuvre du système objet de l'invention.

Le système d'intervention sur les tuyauteries primaires et de la boîte à eau des générateurs de vapeur de centrale nucléaire, objet de l'invention, est remarquable en ce qu'il comprend un premier élément ayant une forme sensiblement allongée et formant un premier bras du système et un deuxième élément ayant une forme sensiblement allongée, articulé à une de ses extrémités à une extrémité du premier élément, le deuxième élément formant un deuxième bras du système. L'ensemble du premier et du deuxième bras est susceptible d'être introduit dans la boîte à eau du générateur de vapeur par l'intermédiaire du trou d'homme et ledit deuxième élément peut être mis en position déployée par rapport au premier élément. Un véhicule est monté sur le deuxième bras, le véhicule étant monté mobile par rapport au deuxième bras et un moyen de décontamination est porté par le véhicule. Le moyen d'intervention, du fait de son mouvement par rapport au deuxième bras et de l'ouverture relative entre le premier et le deuxième bras est susceptible d'atteindre une pluralité de zones de la surface interne du générateur de vapeur telles que notamment les tuyauteries primaires, la plaque de partition et la paroi interne du bol sphérique de la boîte à eau du générateur de vapeur. Des moyens de commande à distance du véhicule et des moyens d'intervention sont en outre prévus.

Le système objet de l'invention peut avantageusement être utilisé préalablement à toute intervention d'un opérateur sur ou dans la boîte à eau d'un générateur de vapeur, opérations telles que le bouchage des tubes le contrôle des tubes, mise en place des types d'obturation.

Il est remarquable en ce que l'intervention telle que la décontamination peut être effectuée et commandée de l'extérieur de la boîte à eau du générateur de vapeur, toute entrée ou sortie d'un opérateur dans la boîte à eau d'un générateur de vapeur préalablement à une décontamination mise en oeuvre conformément au système selon l'invention ayant pour effet de soumettre celui-ci à une dose d'irradiation trop importante.

L'invention sera mieux comprise à la lecture de la description et à l'observation des dessins ci-après dans lesquels :
- la figure 1a représente une vue en perspective éclatée d'un système selon l'invention plus particulièrement adapté à la décontamintion de la tuyauterie primaire de la boîte à eau d'un générateur de vapeur,
- la figure 1b représente une vue en coupe partielle selon un plan de symétrie commun au trou d'homme TH et à la tuyauterie primaire TP de la boîte à eau d'un générateur de vapeur et du système selon l'invention, tel que représenté en figure 1a,
- la figure 2a représente une vue en perspective d'un élément essentiel du système objet de l'invention représenté en figures 1a et 1b, cet élément essentiel étant constitué par le véhicule support de l'élément de décontamination,
- la figure 2b représente en coupe partielle une vue selon un plan de symétrie longitudinal de la figure 2a,
- les figures 3a, 3b, 3c, 3d, 3e, 3f, 3g, 3h, 3i, 3j représentent les étapes successives de mise en place du véhicule représenté en figures 2a et 2b dans la tuyauterie primaire de la boîte à eau d'un générateur de vapeur,
- les figures 4a, 4b, 4c représentent le mode opératoire du véhicule dans la tuyauterie primaire pour assurer le déplacement de celui-ci dans la tuyauterie primaire,
- la figure 5a représente une vue en perspective éclatée d'un système selon l'invention plus particulièrement adapté à la décontamination de la plaque de partition de la boîte à eau d'un générateur de vapeur de centrale nucléaire,
- les figures 5b et 5c représentent une vue en coupe partielle relative aux étapes d'installation du système selon l'invention tel que représenté en figure 5a,
- les figures 6a et 6b représentent des schémas des différentes phases de déplacement du deuxième élément formant bras, au moyen du véhicule, dans le mode de réalisation du système objet de l'invention représenté en figure 5a,
- la figure 7 représente une vue de face d'un détail de réalisation de l'agencement du véhicule sur le deuxième élément formant deuxième bras dans le mode de réalisation du système objet de l'invention représenté en figure 5a,

Le système d'intervention sur les tuyauteries primaires et sur la boîte à eau d'un générateur de vapeur de centrale nucléaire sera tout d'abord décrit en liaison avec la figure 1a.

Ainsi que représenté sur la figure précitée, le système d'intervention dur les tuyauteries primaires et sur la boîte à eau de générateurs de vapeur de centrale nucléaire comprend un premier élément noté 1 ayant une forme sensiblement allongée et formant un premier bras du système. Il comporte en outre un deuxième élément noté 2 ayant une forme également sensiblement allongée, ce deuxième élément étant articulé en 12 à une de ses extrémités à une extrémité du premier élément noté 1. Le deuxième élément 2 forme un deuxième bras du système et l'ensemble du premier 1 et du deuxième bras 2 est susceptible d'être introduit dans la boîte à eau notée BAE sur la figure 1a du générateur de vapeur, par l'intermédiaire du trou d'homme noté TH. Le deuxième élément 2 peut ainsi être mis en position déployée par rapport au premier élément 1, position déployée d'un angle d'ouverture α représenté en figure 1a.

En outre, ainsi qu'il apparaît en figure 1a, un véhicule noté 3 est monté sur le deuxième bras 2. Le véhicule 3 est monté mobile par rapport au deuxième bras 2 ainsi qu'il sera décrit plus en détail ci-après dans la description.

Un moyen d'intervention tel qu'un moyen de decontamination 30 est en outre porté par le véhicule 3. Le moyen d'intervention 30, du fait de son mouvement par rapport au deuxième bras 2 et de l'ouverture relative entre le premier 1 et le deuxième bras 2 est susceptible d'atteindre une pluralité de zones de la surface interne du générateur de vapeur, telles que notamment les tuyauteries primaires notées TP, la plaque de partition notée PP, la paroi interne du bol sphérique de la boîte à eau notée BAE du générateur de vapeur.

En outre, ainsi qu'on la représenté en figure 1a, des moyens de commande 6 sont prévus de façon à permettre la commande à distance du véhicule 3 et des moyens d'intervention 30 de l'extérieur de la boîte à eau BAE du générateur de vapeur. Aux moyens de commande 6 précités sont également associés des éléments auxiliaires tels qu'un système d'alimertation en énergie électrique, notés 7, et un réservoir de produits décontaminants noté 8. Ces deux éléments auxiliaires accessoires feront l'objet d'une description plus détaillée ultérieurement dans le texte de la présente description.

Les axes de symétrie du trou d'homme, axes de symétrie notés th sur la figure 1a, et de la tuyauterie primaire, axes notés tp sur cette même figure, se situant dans un même plan noté P, le dispositif objet de l'invention est basé sur la théorie du compas et permet, ainsi, par déploiement du deuxième bras noté 2 par rapport au premier bras noté 1, d'atteindre sensiblement tous les points à l'intérieur de la boîte à eau BAE du générateur de vapeur, qui doivent être soumis à un processus de décontamination ainsi qu'il sera décrit ci-après dans la description.

Conformément à un mode de réalisation particulièrement avantageux représenté en figure 1a, de manière non limitative, le premier élément 1 est un élément creux de forme sensiblement hémi-cylindrique de façon à former corset de protection du deuxième élément 2, lorsque ce dernier est en position non déployée. La position non déployée s'entend pour une valeur de l'angle α sensiblement nulle, ce deuxième élément ou deuxième bras 2 étant alors ramené contre le premier élément ou premier bras 1 et à l'intérieur de la partie creuse de celui-ci.

Une description plus spécifique du système objet de l'invention dans le cas où celui-ci permet d'assurer la décontamination des tuyauteries primaires notés TP d'un générateur de vapeur, sera donnée en liaison avec les figures 1a, 1b, et 2a, 2b, ci-après.

Dans le cas précité, le deuxième bras noté 2 est avantageusement constitué par un bras télescopique noté 20 et le véhicule 3 est alors monté amovible à l'extrémité du deuxième élément 2 formant deuxième bras. Le bras télescopique 20 peut être constitué de façon classique, par un bras muni d'un vérin hydraulique commandé par les moyens de commande 6. La fixation amovible du véhicule 3 en extrémité du bras télescopique 20 peut avantageusment être réalisée au moyen d'une mâchoire 21 commandée par les moyens de commande 6 et d'un système de fixation correspondant 35, directement solidaire du véhicule 3 ainsi qu'il sera décrit ultérieurement dans la description.

Bien entendu, le véhicule 3 ayant été mis en position à l'entrée de la tuyauterie primaire TP au moyen du bras télescopique 20 commandé par les moyens de commande 6, le dégagement de la mâchoire 21 est alors commandé et le véhicule 3, véhicule autotractable tel qu'il sera décrit ultérieurement dans la description, peut alors se déplacer dans la tuyauterie primaire TP précitée.

Sur la figure 1b on a représenté une vue en coupe partielle selon un plan de symétrie commun au trou d'homme TH et à la tuyauterie primaire TP de la boîte à eau d'un générateur de vapeur et du système selon l'invention, le véhicule 3 s'étant déplacé dans la tuyauterie primaire TP.

Ainsi qu'on le remarquera sur la figure 1b précitée, le véhicule est mécaniquement solidaire d'un câble tenseur noté 4, le câble tenseur circulant lors du déplacement du véhicule amovible 3 dans les tuyauteries primaires TP par l'intermédiaire de poulies d'extrémité notées 200 du deuxième bras 2, de poulies d'articulation notées 100 du premier et du deuxième bras par exemple. Bien entendu par poulie on comprendra tout moyen de guidage adapté permettant le déplacement du câble sans usure abusive de ce dernier et en particulier éventuellement de gorges de guidage munies d'un revêtement auto-lubrifiant par exemple, tel qu'un revêtement en polytétrafluoréthylène. Ainsi qu'on l'a représenté en outre en figure 1b, le câble tenseur 4 est distribué par un enrouleur équilibreur noté 5 situé au voisinage de l'extrémité libre du premier élément 1 à l'extérieur du trou d'homme TH lorsque le système et en particulier l'élément 1 est en position, ainsi qu'il sera décrit ultérieurement dans la description.

Ainsi, le véhicule 3 permet de déplacer les moyens de décontamination 30 le long de la tuyauterie primaire TP.

De façon générale, le véhicule permet d'imprimer au moyen de décontamination 30 un mouvement de rotation autour de l'axe de la tuyauterie TP lors de la décontamination et un mouvement longitudinal incrémental autorisant la progression de l'ensemble véhicule 3- moyens de décontamination 30, le long de la tuyauterie.

Une description plus détaillée du véhicule 3 sera donnée en liaison avec les figures 2a et 2b.

Selon la figure 2a précitée, le véhicule 3 peut avantageusement comporter un corps de véhicule noté 31 constitué par un élément longitudinal disposé selon l'axe longitudinal Δ du véhicule. Celui-ci comporte également un châssis 32 monté à rotation sur l'élément longitudinal formant corps de véhicule 31. Le châssis 32 comprend un plateau noté 320, destiné à supporter les moyens de décontamination 30. En outre, ainsi qu'on le remarquera en figure 2a, des moyens de sustentation du véhicule 3 sont prévus. Ces moyens de sustentation sont constitués par un premier noté 33, et un deuxième noté 34, jeux de vérins. Chaque jeu de vérins est solidaire du corps de véhicule 31 et présente dans un plan orthogonal à l'axe longitudinal Δ du véhicule, une configuration tripode. Chaque vérin formant les jeux de vérins 33 et 34 sont munis à leur extrémité d'une ventouse d'application destinée à prendre appui sur la paroi interne de la paroi primaire TP. On remarquera sur la figure 2a que le jeu de vérins 33 a été représenté avec deux vérins seulement, le troisième vérin ayant été omis afin de ne pas surcharger inutilement le dessin.

Selon un mode de réalisation avantageux du véhicule 3 représenté en figure 2a, le châssis 32 est monté à rotation sur l'élément longitudinal 31 par l'intermédiaire d'une couronne dentée 310 et d'un moteur 321 comprenant un pignon s'engrenant sur la couronne dentée précitée. Le moteur 321 est bien entendu solidaire du châssis 32. La mise en rotation du pignon du moteur 321 permet ainsi d'assurer la mise en rotation du châssis 32 et de tous les éléments qui lui sont assujettis.

Ainsi qu'on le remarquera en outre sur la figure 2a, les moyens de décontamination 30 sont supportés par le plateau 320, par l'intermédiaire de vérins notés 3201, 3202. Les vérins 3201, 3202 sont reliés chacun par une articulation à rotule 3203, 3204 aux moyens de décontamination. Une translation radiale de l'ensemble, c'est-à-dire dans une direction orthogonale à l'axe longitudinal Δ du corps de véhicule 31, est commandée par un moteur 3205 solidaire des moyens de décontamination 30, afin de permettre l'accostage de ces moyens sur la paroi de tuyauterie primaire à traiter. Sur les figures 2a et 2b notamment, on remarquera que le moteur 3205 est monté solidaire du plateau 320 et donc des moyens de décontamination 30,le moteur 3205 engrenant une chaîne de transmission 3206, laquelle entraîne deux écrous 3207, 3208, entraînant solidairement le plateau 320 et les moyens de décontamination 30, par l'intermédiaire de deux tiges filetées 3209 solidaires du châssis 32. La mise en rotation du moteur 3205 permet ainsi la mise en mouvement de la chaîne de transmission 3206, le déplacement en translation de l'ensemble de l'équipage constitué par le plateau 320, le moteur 3205 et les moyens de décontamination 30, selon une direction perpendiculaire à l'axe Δ . Sur les figures 2a et 2b, on remarquera également que le corps de véhicule 31 comporte à l'une de ses extrémités une partie tronconique 35 munie d'une gorge 3500, et destinée à venir s'engager dans la mâchoire de fixation disposée en extrémité du bras télescopique 20.

Une description plus détaillée du véhicule représenté en figure 2a, sera donnée en liaison avec la figure 2b selon une vue en coupe suivant un plan de symétrie longitudinal passant par l'axe Δ du véhicule.

Sur la figure 2b, on remarquera notamment la présence d'un élément noté CA, lequel représente le cordon d'alimentation du véhicule, ce cordon d'alimentation étant réputé comprendre un tuyau d'alimentation et d'évacuation du liquide ou fluide décontaminant vers les moyens de décontamination 30, ainsi qu'il sera décrit ultérieurement dans la description, ainsi qu'une canalisation d'alimentation en énergie électrique et une canalisation en fluide hydraulique permettant l'actuation des différents vérins constitutifs du véhicule 3.

Ainsi qu'il apparaît en outre en figure 2b, les deux jeux de vérins, 33, 34, sont, afin de permettre d'assurer la traction du véhicule 3 dans la tuyauterie primaire tp, montés sur une plaque d'assise notée 330, 340, dont l'orientation par rapport à un plan orthogonal à l'axe longitudinal Δ du corps du véhicule est ajustable selon un angle de valeur déterminé par l'intermédiaire de fixations à rotules notées 331, 332 respectivement 341, 342. Les fixations à rotule peuvent être constituées par des rotules verrouillables et déverrouillables. On notera que la plaque d'appui ou d'assise 330 est en fait mécaniquement indépendante du point d'ancrage du câble tenseur sur le corps de véhicule 31. Selon une caractéristique avantageuse du système objet de l'invention, la plaque d'assise 340 est mobile en translation dans une direction parallèle à l'axe longitudinal Δ du véhicule 3, par l'intermédiaire de vérins de traction notés 343 et 344. Ainsi, l'un ou l'autre jeu de vérins 33 ou 34 étant mis en contact et en point d'appui sur la paroi interne de la tuyauterie primaire TP, le déplacement du jeu de vérins 34 par rapport au corps du véhicule, puis la fixation, c'est-à-dire la mise en appui des vérins du jeu de vérins 34 sur la tuyauterie primaire et le dégagement du jeu de vérins 33, permet ensuite le déplacement en translation par incrément du véhicule 3 le long de l'axe de symétrie de la tuyauterie primaire TP, ainsi qu'il sera décrit plus en détail ultérieurement dans la description.

Le véhicule 3 tel que représenté sur les figures 2a et 2b permet notamment grâce au jeu de vérins 33 et 34 présentant la configuration tripode précitée, le centrage et le maintien du véhicule 3 dans la tuyauterie primaire TP. L'avance du véhicule 3 est assurée par l'ensemble de vérins 343, 344 précités, articulés à leur extrémité afin de permettre du décalage angulaire du jeu de vérins 34, par rapport à l'ensemble constitué par l'autre jeu de vérins 33 et le corps de véhicule 31 et le châssis 32 lors de la progression de l'ensemble dans les parties courbes de la tuyauterie primaire TP.

L'ensemble du véhicule 3 est maintenu par les câbles tenseurs 4 précédemment cités, ces derniers étant actionnés afin d'empêcher la chute du véhicule 3, lors de la défaillance éventuelle d'un des jeux de vérins 33 ou 34.

Le processus de décontamination de la tuyauterie primaire TP peut alors s'effectuer de la manière ci-après. Le véhicule 3 est descendu au point le plus bas à décontaminer de la tuyauterie primaire TP. La décontamination des parois de la tuyauterie primaire TP est alors assurée par l'intermédiaire des moyens de décontamination 30, lesquels sont mus en rotation autour de l'axe longitudinal Δ du véhicule, par l'intermédiaire du châssis 32 mis en mouvement par le moteur 321 précité. Une bande latérale de la tuyauterie primaire TP ayant été décontaminée, le véhicule est alors déplacé d'un incrément et la remontée de celui-ci est effectuée grâce au deuxième jeu de vérins 34 précédemment décrit. C'est à ce moment que les câbles tenseurs 4 jouent pleinement leur rôle de moyens assurant une sécurité en cas de défaillance dans les vérins précités. Le ou les câbles tenseurs 4 étant enroulés sur l'équilibreur 5, ceux-ci facilitent la remontée du véhicule 3, notamment lorsque le véhicule et en particulier les vérins d'appui des jeux de vérins 33 ou 34, passent devant une surface décontaminée, c'est-à-dire une surface présentant un état de surface présentant des difficultés d'adhérence.

Une description détaillée de la mise en place des systèmes objet de l'invention dans la boîte à eau BAE d'un générateur de vapeur, mise en place de l'extérieur de celle-ci, sera décrite en liaison avec les figures 3a, 3b, 3c, 3d, 3e, 3f, 3g, 3h, 3i, 3j.

Sur les figures 3a et 3b on a représenté la mise en place du système objet de l'invention sur un ascenseur noté 50 amené à proximité du trou d'homme noté TH. Bien entendu on comprendra que la figure 3b représente une vue en coupe selon un plan de symétrie de la figure 3a sensiblement. Le système ascenseur 50 peut consister par exemple en un plan incliné dont l'angle d'inclinaison permet par seule translation de l'ensemble, c'est-à-dire du système objet de l'invention, la mise en position de l'articulation 12 du premier et du deuxième bras au voisinage du centre de la plaque à tube notée PT de la boîte à eau du générateur de vapeur.

Les figures 3c et 3d représentent notamment la position du système objet de l'invention, après translation du système sur l'ascenseur 50 et mise en position de l'articulation 12 au voisinage du centre de la plaque à tube PT. La position de l'ensemble étant telle que représentée en figure 3b par exemple, le véhicule 3 est alors, ainsi que représenté en figure 3e et 3f, accosté en extrémité du bras télescopique 20 et verrouillé à l'extrémité de celui-ci. Le bras télescopique peut alors être rentré de façon à amener le véhicule à l'intérieur de la boîte à eau BAE. Bien entendu les connexions du cordon d'alimentation sont également effectuées préalablement.

Puis, ainsi qu'il est représenté en figure 3g, le deuxième élément noté 2 formant bras, est alors déverrouillé et mis en position déployée par rapport au premier élément formant bras noté 1. Le deuxième élément formant bras 2 est alors déployé de façon à amener celui-ci et le véhicule 3 au droit de la tuyauterie primaire TP ainsi que représenté sur la figure 3g. Le déploiement du bras 2 peut être effectué par l'intermédiaire d'un vérin ou par l'intermédiaire d'un moteur entraînant à rotation le bras 2 dans sa position déployée.

Ensuite, ainsi qu'il est représenté en figure 3h, le bras télescopique est alors actionné de façon à introduire le véhicule 3 dans la tuyauterie primaire TP.

Les vérins des jeux de vérins 33 et 34 du véhicule 3 sont alors actionnés afin d'actionner l'accostage du véhicule 3 sur les parois de la tuyauterie primaire TP ainsi qu'il a été représenté en figure 3i.

Le véhicule 3 peut alors être déconnecté du bras télescopique 20 par l'intermédiaire de la mâchoire précédemment décrite et la progression du véhicule 3 dans la tuyauterie primaire peut être réalisée ainsi que l'a déjà mentionné, par progression séquentielle le long de l'axe de la tuyauterie ainsi qu'il est représenté en figure 3j.

Une description plus détaillée de la progression du véhicule 3, notamment en partie courbe de la tuyauterie primaire TP, sera donnée en liaison avec les figures 4a, 4b et 4c.

Sur la figure 4a, on a représenté les deux jeux de vérins 33 et 34 en position d'appui sur la paroi interne de la tuyauterie primaire TP dans une partie courbe de celle-ci. On notera en particulier que grâce à la liaison à rotule des vérins de traction 343 et 341 et de la plaque d'appui 330 et 340, le système peut aisément se déplacer dans les parties courbes. Sur la figure 4a, au point (1) les vérins constitutifs des jeux de vérins 33 et 34 sont sous pression et permettent l'application des ventouses sur la paroi, afin de constituer point d'appui. Les rotules peuvent être alors verrouillés ainsi que représenté par la lettre V.

Au point (2) de la figure 4a, les vérins du jeu de vérins 34 sont mis en dépression afin de placer ceux-ci en position de retrait, les rotules 341 et 342 étant déverrouillées, position notée V̅.

Sur la figure 4b, au point 1, le jeu de vérins 33 est maintenu sous pression et constitue point d'appui pour le véhicule 3. Au contraire, sur le jeu de vérins 34, la pression étant supprimée et les vérins de traction 343 et 344 sont alors mis en action par mise en pression, de façon à déplacer le deuxième jeu de vérins 34 selon la flèche indiquée dans une direction sensiblement parallèle à la tangente à l'axe de la tuyauterie primaire TP. On notera que sur les figures 4a à 4c l'axe de tuyauterie TP est représenté en trait mixte.

Le jeu de vérins 34 s'étant translaté d'une longueur sensiblement égale à la course des vérins 343 et 344, la pression est rétablie au niveau des vérins du jeu de vérins 34, le véhicule 3 étant alors dans sa nouvelle position d'équilibre, ainsi que représenté en figure 4b au point (2). La longueur d'élongation des tiges de chaque vérin du jeu de vérins 34 peut alors être ajustée, grâce aux moyens de commande, pour obtenir un centrage parfait du point central des rotules 341, 342 sur l'axe du tuyau primaire TP, les rotules 331, 332 ayant été placées en position déverrouillée V̅ ainsi que représenté en figure 4b au point (2).

Sur la figure 4c au point (1), la pression est alors supprimée au niveau des vérins du jeu de vérins 33 et les vérins de traction 343 et 344 sont alors actionnés de façon à ramener l'ensemble du véhicule 3 vers le jeu de vérins 34. Puis, ainsi que représenté au point (2), la pression est rétablie au niveau des vérins du jeu de vérins 33 et le véhicule 3 se trouve dans une nouvelle position stable décalée d'un incrément de déplacement, le long de l'axe longitudinal de la tuyauterie primaire TP. Un centrage parfait du point central des rotules 331, 332 sur l'axe du tuyau primaire TP peut être effectué de manière analogue au centrage correspondant du point central des rotules 341, 342 représenté en figure 4b (2). Bien entendu, le cycle est ainsi recommencé autant de fois que nécessaire, afin de parcourir la longueur de tuyauterie primaire TP à décontaminer.

La progression du véhicule 3 dans la tuyauterie primaire TP ayant été effectuée du point le plus bas du traitement jusqu'au voisinage de la mâchoire de fixation du véhicule au bras télescopique 20, la fixation du véhicule au bras télescopique 20 est alors réalisée. Afin de faciliter l'opération, une caméra vidéo peut avantageusement être fixée sur le véhicule 3, de façon à faciliter les manoeuvres d'approche du véhicule et de son embout de fixation au voisinage de la mâchoire de fixation du bras télescopique 20. Le bras télescopique 20, lorsque le véhicule 3 est à nouveau fixé en extrémité de celui-ci, est alors rentré et l'élément 2 formant bras est alors ramené dans sa position non déployée correspondant à la position de mise en place du début des opérations. Le système objet de l'invention peut alors être retiré au moyen de l'ascenseur 50 ainsi que décrit précédemment.

Une variante avantageuse du système objet de l'invention sera maintenant décrite en liaison avec la figure 5a dans le cas où le système est plus particulièrement adapté à une intervention telle que la décontamination de la plaque de partition notée PP de la boîte à eau d'un générateur de vapeur de centrale nucléaire. On notera que la plaque de partition PP est une plaque sensiblement orthogonale à la plaque à tube PT de la boîte à eau du générateur de vapeur, la plaque de partition précitée subdivisant la boîte à eau en deux demi-hémisphères sensiblement.

Ainsi qu'il apparaît en figure 5a, le deuxième élément 2 formant deuxième bras est articulé au premier bras 1 par l'intermédiaire d'une articulation du type articulation à la Cardan notée 120. De manière avantageuse, l'articulation 120 comprend en position de fonctionnement un premier axe noté D1, sensiblement parallèle à la plaque de partition PP, et un deuxième axe noté D2 sensiblement perpendiculaire à la plaque de partition PP.

Ainsi qu'on le remarquera en outre en figure 5a, le véhicule 3 est alors monté mobile en translation le long du deuxième bras 2.

En vue d'assurer le maintien et le déplacement du deuxième bras 2 sur la plaque de partition PP, le deuxième bras 2 comporte avantageusement un premier vérin central noté 200 en figure 5c, lequel assure la fixation en translation de l'ensemble constitué par le premier bras noté 1 et le deuxième bras noté 2 selon la direction D2 perpendiculaire à la plaque de partition PP.

En outre, une pluralité de vérins notés 21, 22, respectivement 23, 24 sont disposés à l'extrémité libre du deuxième bras 2 ou au voisinage de celle-ci. Selon une autre caractéristique avantageuse du dispositif objet de l'invention, deux vérins opposés au moins, par exemple les vérins 21 et 23, forment un équipage mobile par rapport au deuxième bras, cet équipage mobile pouvant être déplacé perpendiculairement à la direction Δ', axe longitudinal du deuxième bras 2, cette direction de déplacement étant parallèle à la plaque de partition PP. Ce déplacement permet d'assurer le déplacement correspondant du deuxième bras 2 par rapport à l'axe D2 formant axe de rotation pour le deuxième bras 2 par rapport au point fixe formé par le vérin central 200. Bien entendu, l'ensemble des vérins 21, 22, 23 et 24 est muni à l'extrémité de leur tige mobile, d'une ventouse de fixation notée 210, respectivement 220, 230, 240. La fixation des ventouses est bien entendu réalisée par mise en dépression de celles-ci. De la même manière, le vérin 200 formant vérin central est muni d'une ventouse 201 permettant la mise en appui du système objet de l'invention au niveau de l'articulation 120 entre les bras 1 et 2, au voisinage du point central de la plaque tubulaire PT précédemment décrite.

Bien entendu, le véhicule 3 est muni de moyens de décontamination tels que ceux décrits en liaison avec le mode de réalisation précédent.

Une description plus détaillée de la mise en place du système objet de l'invention dans le cas où celui-ci est plus particulièrement adapté à une intervention telle que la décontamination de la plaque de partition PP de la boîte à eau BAE d'un générateur de vapeur sera décrite en liaison avec les figures 5b et 5c.

Selon la figure 5b, le système selon l'invention est mis en place au niveau du trou d'homme TH par l'intermédiaire d'un ascenseur 50, ainsi qu'il a été précédemment décrit. On remarquera sur la figure 5b précitée que l'articulation 120 est amenée au voisinage du centre de la plaque à tube PT du générateur de vapeur. Le système est alors monté par translation sur l'ascenseur 50 et engagé dans le trou d'homme TH, un verrouillage sur faux goujons fixés sur la bride du trou d'homme étant alors effectué. Le système objet de l'invention se trouve en position ainsi que représenté en figure 5b. L'élément 2 formant bras se trouve alors escamoté dans la partie creuse du bras 1 constitué, ainsi que décrit précédemment,par une partie creuse semi-cylindrique par exemple.

Puis après fixation de l'élément 1 formant bras sur la bride du trou d'homme TH, l'élément 2 formant bras est sousmis, ainsi que représenté en figure5c, à un mouvement de rotation autour de l'axe D1 l'élément 2 formant bras étant ainsi amené en position sensiblement parallèle à la plaque de partition PP, ainsi que représenté en figure 5c. Afin de réaliser cette opération, l'ensemble de l'élément 2 formant bras et de l'articulation 120 a été amené en position déployée autour de l'axe D1. Le vérin central 200 est alors accosté, la ventouse 201 étant alors appliquée au voisinage du centre de la plaque à tube PT, ainsi que représenté en figure 5c. Les vérins 21, 22, 23, 24 peuvent alors être également accostés sur la plaque de partition PP, ainsi que représenté en figure 5c et les ventouses correspondantes 210, 220, 230, 240 peuvent alors être mises en dépression pour assurer le maintien du bras 2 en position sensiblement parallèle par rapport à la plaque de partition PP.

Le principe de déplacement de l'élément 2 formant bras pour le système objet de l'invention, tel que représenté en figure 5a, sera décrit en liaison avec les figures 6a et 6b.

Ainsi qu'il apparaît en figure 6a, les deux vérins opposés 21 et 23 formant équipage mobile, sont rendus mobiles par l'intermédiaire d'un vérin à double effet noté 25, dont le corps est monté flottant sur le deuxième bras 2, et rappelés à une position moyenne par l'intermédiaire d'un système élastique. Sur la figure 6a, le système élastique est constitué par deux ressorts de rappel notés 251 et 252, le vérin 25 étant guidé dans son mouvement pour le rappel à sa position moyenne par l'intermédiaire d'un système de lumière et de goupille noté 250. On comprendra bien entendu que par action du vérin à double effet 25, selon l'un ou l'autre sens de déplacement de la tige de commande correspondante, l'équipage mobile constitué par les vérins 21 et 23 et leur ventouse correspondante 210 et 230 se déplace dans une direction perpendiculaire à l'axe longitudinal de l'élément 2 formant bras du système objet de l'invention, ce déplacement étant réalisé dans l'un ou l'autre sens.

Sur la figure 6b, les différentes étapes correspondant au déplacement de l'équipage mobile constitué par les vérins 21 et 23 et par l'élément 2 formant bras, sont représentées respectivement 1, 2, 3, 4, 5, 6, 7.

A partir d'une position donnée de l'élément 2 formant bras, la procédure de déplacement est la suivante conformément aux 7 positions représentées en figure 6b :
- position 1 : les ventouses 210, 220 sont mises en dépression,
- position 2 : la dépression dans la ventouse 210 est supprimée,
- position 3 : le vérin 25 est actionné de façon à déplacer l'équipage mobile formé par les vérins 21 et 23, le vérin 21 et la ventouse 210 étant décollés de l'élément 2 formant bras,
- position 4 : mise en dépression de la ventouse 210 et arrêt de la dépression dans la ventouse 220,
- position 5 : action sur le vérin 25 lequel entraîne en translation l'élément 2 formant bras vers la ventouse 210 et le vérin 21,
- position 6 : mise en dépression de la ventouse 220 et arrêt de la dépression dans la ventouse 210, le vérin 25 est en outre ramené dans sa position moyenne par les moyens élastiques 251 et 252 représentés en figure 6a.
- position 7 : mise en dépression de la ventouse 210.

La position 7 correspond sensiblement à la position 1 initiale après déplacement de l'élément 2 formant bras d'un incrément de déplacement en rotation correspondant au débattement de l'élément 2 formant bras par rapport à l'équipage mobile constitué par les vérins 21 et 23 actionnés par le vérin 25.

Bien entendu, le véhicule 3 supportant les moyens de décontamination 30 peut se mouvoir parallèlement à l'élément 2 formant bras grâce à un moteur entraînant une vis sans fin logée dans l'élément 2 formant bras. Un tel agencement ne sera pas décrit en détail car il est à la portée de l'homme de l'art.

En outre, les moyens de décontamination peuvent avantageusement être orientables en rotation selon un axe perpendiculaire à l'axe de l'élément 2 formant bras et à la plaque de partition PP, ainsi qu'il sera décrit ultérieurement dans la description.

En outre, un vérin dit de sécurité noté 26 peut être prévu à l'extrémité libre de l'élément 2 formant bras. Ce vérin est dirigé dans la direction de l'axe longitudinal Δ' du deuxième élément 2 formant bras. Il permet en cas de défaut d'alimentation, d'assurer un blocage des deuxièmes éléments 2 formant bras dans sa position actuelle.

On a représenté en figure 7, une vue en coupe partielle de l'élément 2 formant bras, vue de face selon une direction parallèle à l'axe Δ' représenté en figure 5a. Sur cette même figure 7, on a désigné par G un cercle entourant l'élément 2 formant bras, muni de ses accessoires, et représentant le gabarit du trou d'homme.

Ainsi qu'il apparaît sur la figure 7 précitée, les vérins opposés 21 et 23 forment l'équipage mobile précédemment cité et sont, à cet effet, montés de façon à présenter un écartement supérieur au couple de vérins fixes 22, 24, selon une direction perpendiculaire à l'axe longitudinal Δ' du deuxième bras 2 et parallèle à la plaque de partition PP. Les vérins 21 et 23 précités sont montés solidaires du mandrin moteur du vérin 25 par l'intermédiaire de bras en arceau notés 2123 et 2321. Ainsi qu'on pourra le remarquer sur la figure 7, l'un des vérins, le vérin 21 par exemple, constitutif de l'équipage mobile, est escamotable afin de permettre l'escamotage de l'ensemble dans le corset de protection formé par le premier bras 1, afin de permettre l'introduction de l'ensemble par le trou d'homme TH. L'escamotage du vérin 21 est représenté sur la figure 7, l'ensemble constitué par l'élément 2 formant bras et ses accessoires étant inscrit dans le cercle G représentatif du gabarit du trou d'homme TH. Ainsi que représenté en figure 7, les accessoires peuvent comprendre avantageusement, un moteur d'orientation des moyens de décontamination 30, ce moteur étant noté 400, l'orientation des moyens de décontamination 30 étant réalisée par une rotation autour de l'axe Δ" perpendiculaire à l'axe Δ' longitudinal de l'élément 2 formant bras ainsi que précédemment cité. Les accessoires comprennent également des axes de guidage 4001, 4002 du chariot porte-élément de décontamination, le véhicule proprement dit étant noté dans ce mode de réalisation 4003 et consistant en un chariot glissant sur les axes de guidage 4001, 4002, une vis d'entraînement de type vis sans fin, notée 4004 et un moteur d'entraînement de la vis sans fin noté 4005.

## Revendications

1. Système d'intervention sur la boîte à eau des générateurs de vapeur de centrale nucléaire, comprenant :
- un premier élément (1) ayant une forme sensiblement allongée et formant un premier bras du système,
- un deuxième élément (2) ayant une forme sensiblement allongée, articulée (12) à une de ses extrémités à une extrémité du premier élément, ledit deuxième élément (2) formant un deuxième bras du système, et l'ensemble du premier (1) et du deuxième bras (2) étant susceptible d'être introduit dans la boîte à eau (BAE) du générateur de vapeur par l'intermédiaire d'un trou d'homme (TH) et ledit deuxième élément (2) pouvant être mis en position déployée par rapport au premier élément (1),
- un véhicule (3) monté sur ledit deuxième bras (2), ledit véhicule (3) étant monté mobile par rapport audit deuxième bras (2),
- un moyen (30) d'intervention porté par ledit véhicule (3), le moyen d'intervention (30), du fait de son mouvement par rapport audit deuxième bras et de l'ouverture relative entre le premier (1) et le deuxième bras (2), étant susceptible d'atteindre une pluralité de zones de la surface interne du générateur de vapeur telles que notamment les tuyauteries primaires (TP), la plaque de partition (PP), la paroi interne du bol sphérique de la boîte à eau (BAE) du générateur de vapeur,
- des moyens (6) de commande à distance du véhicule et des moyens d'intervention,
caractérisé en ce que, afin d'assurer une intervention telle que la décontamination de la plaque de partition (PP) de la boîte à eau d'un générateur de vapeur, ledit deuxième élément (2) formant deuxième bras est articulé audit premier bras (1) par l'intermédiaire d'une articulation à la Cardan (120), ladite articulation (120) comportant, en position de fonctionnement, un premier axe (D1) sensiblement parallèle à la plaque de partition et un deuxième axe (D2) sensiblement perpendiculaire à la plaque de partition (PP), ledit véhicule (3) étant monté mobile en translation le long dudit deuxième bras (2), et en ce que, en vue d'assurer le maintien et le déplacement dudit deuxième bras (2) sur la plaque de partition (PP), ledit deuxième bras (2) comporte :
- un premier vérin central (200) disposé au voisinage de l'articulation muni d'une ventouse de fixation (201), ledit premier vérin assurant la fixation en translation de l'ensemble constitué par le premier (1) et le deuxième bras (2) selon la direction (D2) perpendiculaire à la plaque de partition,
- une pluralité de vérins(21,22)(23,24) disposés à l'extrémité libre du deuxième bras (2) , deux vérins opposés au moins (21,23),formant équipage mobile par rapport audit deuxième bras (2), pouvant être déplacés perpendiculairement à la direction longitudinale (Δ') du deuxième bras (2) dans une direction parallèle à la plaque de partition (PP) pour assurer le déplacement correspondant dudit deuxième bras (2), l'axe (D2) formant axe de rotation, par rapport au point fixe formé par le vérin central (200), l'ensemble des vérins (21,22,23,24) étant muni à l'extrémité de leur tige mobile d'une ventouse de fixation (210,220,230,240) par mise en dépression,
- un vérin (25) à double effet pour rendre mobiles les deux vérins opposés (21, 23) formant équipage mobile, le corps dudit vérin à double effet étant monté flottant sur ledit deuxième bras et rappelé à une position moyenne par l'intermédiaire d'un système élastique.

2. Système selon la revendication 1, caractérisé en ce qu'un vérin de sécurité (26) dirigé dans la direction de l'axe longitudinal dudit deuxième bras est en outre prévu à l'extrémité de celui-ci, ce vérin permettant, en cas de défaut d'alimentation, d'assurer un blocage dudit deuxième bras (2) dans sa position actuelle.

3. Système selon la revendication 1 caractérisé en ce que lesdits vérins opposés (21,23) formant équipage mobile sont montés de façon à présenter un écartement supérieur au couple de vérins fixes (22, 24) selon une direction perpendiculaire à l'axe longitudinal (Δ') du deuxième bras et parallèle à la plaque de partition (PP), l'un desdits vérins (21) constitutif de l'équipage mobile étant escamotable afin de permettre l'escamotage de l'ensemble dans le corset de protection formé par le premier bras (1) afin de permettre l'introduction de l'ensemble par le trou d'homme (TH).

## Claims

1. System for working on the water box of nuclear power station steam generators, comprising :
. a first member (1) having a substantially elongate shape and forming a first arm of the system,
. a second member (2) having a substantially elongate shape, articulated (12) at one end to an end of the first member, said second member (2) forming a second arm of the system, and the combination of the first (1) and second (2) arms being adapted to be inserted into the water box (BAE) of the steam generator through the intermediary of a manhole (TH) and said second member (2) being adapted to be placed in a deployed position relative to the first member (1),
. a vehicle (3) mounted on said second arm (2), said vehicle (3) being mobile relative to said second arm (2),
. working means (30) carried by said vehicle (3), the working means (30) being, by virtue of its movement relative to said second arm and relative angular displacement between the first (1) and second (2) arms, adapted to reach a plurality of areas of the internal surface of the steam generator such as in particular the primary pipework (TP), the partition plate (PP) and the internal wall of the spherical bowl of the water box (BAE) of the steam generator,
. remote control means (6) for the vehicle and the working means,
characterized in that to provide for work such as decontamination of the partition plate (PP) of the water box of a steam generator said second member (2) forming the second arm is articulated to said first arm (1) through the intermediary of a universal joint type articulation (120), said articulation (120) comprising, in the operative position, a first axis (D1) substantially parallel to the partition plate and a second axis (D2) substantially perpendicular to the partition plate (PP), said vehicle (3) being mounted to be mobile in translation along said second arm (2), and in that to provide for holding said second arm (2) on and moving it over the partition plate (PP) said second arm (2) comprises :
. a central first actuator (200) disposed in the vicinity of the articulation provided with a fixing sucker (201), said first actuator serving to fix the combination constituted by the first (1) and second (2) arms in translation in the direction perpendicular (D2) to the partition plate, and
. a plurality of actuators (21, 22, 23, 24) disposed at the free end of the second arm (2), at least two opposed actuators (21, 23) forming an assembly mobile relative to said second arm (2) being displacable perpendicularly to the longitudinal direction (Δ') of the second arm (2) in a direction parallel to the partition plate (PP) to procure the corresponding displacement of said second arm (2), the axis (D2) perpendicular to the partition plate forming an axis of rotation, relative to the fixed point formed by the central actuator (200) the set of actuators (21, 22, 23, 24) being provided at the end of the piston rods with a sucker (210, 220, 230, 240) adapted to be fixed by depressurization,
. the two opposed actuators (21, 23) forming the mobile assembly being rendered mobile by means of a double-acting actuator (25) the body of which is spring-mounted on said second arm and resiliently urged towards an intermediate position.

2. System according to claim 1, wherein a safety actuator (26) directed towards the longitudinal axis of said second arm is further provided at the end thereof, this actuator serving to lock said second arm (2) in its current position in the case of any failure of supply.

3. System according to claim 1, wherein said opposed actuators (21, 23) forming the mobile assembly are mounted at a distance apart greater than that of the pair of fixed actuators (22, 24) in a direction perpendicular to the longitudinal axis (Δ') of the second arm and parallel to the partition plate (PP), one (21) of said actuators constituting the mobile assembly being retractable to enable the assembly to be retracted into the protective jacket formed by the first arm (1) in order to enable insertion of the assembly through the manhole (TH).

## Patentansprüche

1. Arbeitssystem für die Wasserkammer von Dampferzeugern eines Kernreaktors, mit:
einem ersten Element (1), das eine im wesentlichen längliche Form aufweist und einen ersten Arm des Systems bildet,
einem zweiten Element (2), das eine im wesentlichen längliche Form aufweist, die an einem ihrer Enden (12) mit einem Ende des ersten Elements gelenkig verbunden ist, wobei das zweite Element (2) einen zweiten Arm des Systems bildet und die Anordnung des ersten (1) und des zweiten Armes (2) geeignet ist, in die Wasserkammer (BAE) des Dampferzeugers mittels eines Einstiegsloches (TH) eingeführt zu werden und das zweite Element (2) in ausgestreckte Position bezüglich des ersten Elements (1) gebracht werden kann,
einem Fahrzeug (3), das an dem zweiten Arm (2) angeordnet ist, wobei das Fahrzeug (3) beweglich bezüglich des zweiten Armes (2) angeordnet ist,
einer Arbeitseinrichtung (30), die von dem Fahrzeug (3) getragen wird, wobei die Arbeitseinrichtung (30) aufgrund ihrer Bewegung bezüglich des zweiten Armes und der relativen Öffnung zwischen dem ersten (1) und dem zweiten Arm (2) in der Lage ist, eine Mehrzahl von inneren Oberflächenzonen des Dampferzeugers zu erreichen, wie insbesondere die primären Rohrleitungen (TP), die Verteilerplatte (PP), die innere Seitenwand der sphärischen Schüssel der Wasserkammer (BAE) des Dampferzeugers,
Fernsteuereinrichtung (6) des Fahrzeuges und der Arbeitseinrichtung,
**dadurch gekennzeichnet,** daß, um einen Eingriff wie beispielsweise die Dekontaminierung der Verteilerplatte (PP) der Wasserkammer eines Dampferzeugers sicherzustellen, das zweite Element (2), das den zweiten Arm bildet, an dem ersten Arm (1) mittels eines Kardangelenks (120) angelenkt ist, wobei das Gelenk (120) in Betriebsstellung eine erste Achse (D1), die im wesentlichen parallel zur Verteilerplatte angeordnet ist, und eine zweite Achse (D2) aufweist, die im wesentlichen senkrecht zur Verteilerplatte (PP) angeordnet ist, wobei das Fahrzeug (3) translatorisch bewegbar entlang des zweiten Armes (2) angebracht ist, und daß, um den Halt und die Bewegung des zweiten Armes (2) auf der Verteilerplatte (PP) sicherzustellen, der zweite Arm (2) aufweist:
einen ersten zentralen Stelltrieb (200), der in der Nähe des Gelenks angeordnet ist, versehen mit einem Befestigungssaugnapf (201), wobei der erste Stelltrieb die translatorische Festlegung der Anordnung sicherstellt, die von dem ersten (1) und dem zweiten Arm (2) gemäß der Richtung (D2) senkrecht zur Verteilerplatte gebildet wird,
einer Mehrzahl von Stelltrieben (21, 22) (23, 24), die am freien Ende des zweiten Arms (2) angeordnet sind, wobei wenigstens zwei entgegengesetzte Stelltriebe (21, 23), die eine bewegbare Ausrüstung bezüglich des zweiten Arms (2) bilden, senkrecht zur Längsrichtung (Δ') des zweiten Arms (2) in einer Richtung parallel zur Verteilerplatte (PP) bewegt werden können, um die entsprechende Bewegung des zweiten Arms (2) sicherzustellen, wobei die Achse (D2), die die Drehachse bezüglich des festen Punktes bildet, der durch den zentralen Stelltrieb (200) gebildet wird, wobei die Anordnung der Stelltriebe (21, 22, 23, 24) am Ende ihrer bewegbaren Stange mit einem Befestigungssaugnapf (210, 220, 230, 240) durch Unterdrucksetzen versehen ist,
einen doppelt wirkenden Stelltrieb (25), um die beiden entgegengesetzten Stelltriebe (21, 23), die eine bewegbare Anordnung bilden, bewegbar zu machen, wobei der Körper des doppelt wirkenden Stelltriebs schwimmend auf dem zweiten Arm angebracht ist und in eine mittlere Stellung durch ein elastisches System zurückgehalten wird.

2. System nach Anspruch 1, **dadurch gekennzeichnet,** daß ein Sicherheitsstelltrieb (26), der in die Richtung der Längsachse des zweiten Armes ausgerichtet ist, weiterhin am Ende von diesem vorgesehen ist, wobei dieser Stelltrieb im Falle von fehlerhafter Speisung bzw. Zufuhr ein Festlegen bzw. Blockieren des zweiten Arms (2) in seiner momentanen Stellung sicherstellt.

3. System nach Anspruch 1, **dadurch gekennzeichnet,** daß die entgegengesetzten Stelltriebe (21, 23), die eine bewegbare Anordnung bilden, derart angeordnet sind, daß sie eine Beabstandung aufweisen, die größer ist als beim Paar der festen Stelltriebe (22, 24) entlang einer Richtung senkrecht zur Längsachse (Δ') des zweiten Arms und parallel zur Verteilerplatte (PP), wobei einer der Stelltriebe (21), die die bewegbare Anordnung bilden, einziehbar ist, um das Einziehen oder Versenken der Anordnung im Schutzkorsett zu ermöglichen, das von dem ersten Arm (1) gebildet wird, um das Einführen der Anordnung durch das Einstiegsloch (TH) zu ermöglichen.
